# EUROPÄISCHE PATENTSCHRIFT

(11) **EP 0 326 116 B1**
(45) Veröffentlichungstag und Bekanntmachung des Hinweises auf die Patenterteilung: **14.04.1993**
(21) Anmeldenummer: 89101289.0
(22) Anmeldetag: 25.01.1989
(51) Int. Cl.: H01H 50/60

(54) **Kontaktanordnung für ein Relais**
Contact arrangement for a relay
Disposition de contacts pour un relais

(30) Priorität: 29.01.1988 DE 3802686
(43) Veröffentlichungstag der Anmeldung: 02.08.1989
(73) Patentinhaber: SIEMENS AKTIENGESELLSCHAFT, 80333 München (DE)
(72) Erfinder: Müller, Erwin, Dipl.-Ing (FH), D-8000 München 71 (DE)

(56) Entgegenhaltungen:
- EP-A- 0 099 019
- AU-B- 499 732
- DE-U- 8 235 283

## Beschreibung

Die Erfindung betrifft eine Kontaktanordnung für ein Relais mit einer Kontaktfeder, deren Federschenkel mit einem Ende befestigt ist und mit seinem freien Ende gegen ein Gegenkontaktelement durch mindestens einen quer zu seiner Längsrichtung verlaufenden Vorspannknick vorgespannt ist, wobei das freie Ende im Schließzustand des Kontaktes mit einem Kontaktstück auf dem Gegenkontaktelement aufliegt und im Öffnungszustand des Kontaktes durch ein Betätigungs- oder Abstützorgan von dem Gegenkontaktelement abgehoben ist, welches mittels einer quer zur Längsrichtung der Kontaktfeder verlaufenden Auflagekante an der Kontaktfeder im Bereich zwischen dem Vorspannknick und dem freien Ende der Kontaktfeder angreift.

Relais mit derartigen Kontaktanordnungen gibt es in großer Zahl. Beispielsweise ist ein derartiges Relais in dem DE-GM 82 35 283 gezeigt. Derartige Relais mit einfachem Aufbau, wobei häufig die Kontaktfeder unmittelbar mit dem Anker verbunden ist, der Anker also selbst das Betätigungselement darstellt, werden vielfach zum Schalten hoher (Gleichstrom-) Lasten eingesetzt. Ein Anwendungsfall ist beispielsweise das Schalten von Lampenstromkreisen in Kraftfahrzeugen, wobei hohe Stromspitzen bis zu 180 A auftreten können. Bei derartig hohen Schaltlasten mit Lichtbogenbildung, insbesondere bei prellendem Einschalten, kommt es häufig zum Verschweißen der Kontakte und damit zum Ausfall des Relais. Um jedoch einen frühzeitigen Ausfall des Relais zu verhindern, ist es erforderlich, hohe Aufreißkräfte zu erreichen, so daß geringfügig verschweißte Kontakte wieder geöffnet werden können und das Relais funktionsfähig bleibt. Hierzu ist es bekannt, hohe Federkräfte für die Rückstellung der Kontaktfeder bereitzustellen, was natürlich eine entsprechende Erhöhung der Anzugskräfte und der Ansprecherregung mit sich bringt. Von Vorteil ist es auch, beim Schließen des Kontaktes einen großen Überhub des Ankers vorzusehen. Wegen der bereits erwähnten erhöhten Erregerleistung kann jedoch die Vorspannung bzw. die erhöhte Rückstellkraft nicht beliebig hoch gewählt werden.

Aufgabe der Erfindung ist es, eine Kontaktanordnung der eingangs genannten Art so weiterzubilden, daß die Prellneigung, die mit eine Ursache für das Verschweißen ist, beim Schließen der Kontakte vermindert wird und daß beim Öffnen das Aufreißen verschweißter Kontakte erleichtert wird.

Erfindungsgemäß wird diese Aufgabe dadurch gelöst, daß die Knicklinie des Vorspannknicks der Kontaktfeder gegenüber der Auflagekante des Betätigungs- oder Abstützorgans unter einem spitzen Winkel verläuft.

Durch den schräg zur Auflagekante oder Betätigungskante verlaufenden Vorspannknick wird erreicht, daß sowohl beim Schließen als auch beim Öffnen des Kontaktes die Feder eine Torsionsbewegung erhält, wodurch ein seitliches Abrollen an der Kontaktstelle erzwungen wird. Dadurch wird die Aufschlagenergie beim Schließen zum Teil in Reibung umgesetzt, was zu einer Verringerung der Prellneigung führt. Aufgrund des schrägen Vorspannknicks greift außerdem das Betätigungsorgan auch beim Öffnen des Kontaktes unsymmetrisch an der Kontaktfeder an, wodurch auch an einer verschweißten Kontaktstelle eine zusätzliche Torsionskraft wirkt und das Aufreißen erleichtert.

Wenn das Betätigungsorgan unmittelbar ein Anker ist, auf welchem die Kontaktfeder aufliegt, stützt sich die Kontaktfeder in einem Bereich zwischen dem schräg verlaufenden Vorspannknick und der Kontaktstelle an einer Kante des Ankers ab. Es wäre aber auch denkbar, einen derart schräg verlaufenden Vorspannknick auch bei einem anderen Relaisaufbau anzuwenden, wobei an die Stelle der Ankerkante die Kante eines Betätigungs- oder Abstützorgans tritt.

Zur Erzielung eines größtmöglichen Überhubes kann man anstelle des einen Vorspannknicks auch zwei oder mehrere vorsehen. Diese können dann parallel zueinander oder auch in einem Winkel zueinander verlaufen. Da für eine Torsion der Feder ein Moment vorhanden sein muß, ist es bei Federn mit zwei Vorspannknicken möglich, den einen Knick parallel zur Auflagekante und einen zweiten Knick schräg zu dieser vorzusehen; es könen aber auch beide Knicke gleichsinnig schräg oder gegensinnig schräg zueinander angebracht werden.

Der Winkel zwischen dem Vorspannknick und der Auflagekante sollte insgesamt zwischen 0 und 30° betragen. Gute Ergebnisse wurden beim einem Winkel in der Größenordnung von 5° erzielt.

Der Abstand des Knickes oder der Knicke zur Einspannstelle ist von der Geometrie der Feder und dem gewünschten Auftreffwinkel auf dem Gegenkontakt abhängig. Wichtig ist außerdem die Größe der Taumelbewegung des Kontaktes, die sich aus der Durchbiegung und der Torsion der Feder ergibt. Deshalb ist ein relativ großer Überhub beim Schließen der Kontakte vorzusehen.

Die Vorspannkraft, mit der die Feder gegen das Betätigungsglied, beispielsweise den Anker, vorgespannt ist, sollte etwa 20 bis 30 % der Kontaktkraft betragen. Wenn es sich um eine gegen eine Stützplatte vorgespannte Gegenkontaktfeder handelt, wird dieser Anteil in der Regel höher sein.

Die Erfindung wird nachfolgend an einem Ausführungsbeispiel anhand der Zeichnung näher erläutert. Es zeigt
FIG 1 ein schematisch dargestelltes Relaissystem mit einer am Anker befestigten und abgestützten Kontaktfeder,
FIG 2 eine stirnseitige Ansicht auf den Anker mit der Kontaktfeder,
FIG 3 und 4 eine Kontaktanordnung mit einer einen schräg verlaufenden Knick aufweisenden Gegenkontaktfeder in zwei Ansichten.

In FIG 1 ist schematisch ein Relaissystem mit einem Spulenkörper 1, einer Wicklung 2, einem Joch 3 und einem am Joch gelagerten flachen Anker 4 dargestellt. Mit dem Anker ist eine Kontaktfeder 5 verbunden, die an ihrem freien Ende 5a ein Kontaktstück 6 trägt und mit einem im Spulenkörper 1 verankerten Gegenkontaktelement 7 bzw. dessen Kontaktstück 8 zusammenwirkt. Die Kontaktfeder 5 ist im Bereich zwischen ihrer Befestigungsstelle 9 am Anker 4 und dem freien Ende 5a zum Anker hin und damit zum Gegenkontaktelement 7 hin vorgespannt. Diese Vorspannung wird durch einen schräg verlaufenden Vorspannknick 10 erzeugt, der an der Ankerkante 4a eine bestimmte Auflagekraft F erzeugt. Der Winkel zwischen der Auflagekante 4a und dem Vorspannknick 10 kann zwischen 0 und 30° betragen. Vorzugsweise liegt er im Bereich von etwa 5° bis 10°.

Durch den Vorspannknick 10 wird beim Schließen und beim Öffnen des Kontaktes ein Abrollen des Kontaktstücks 6 auf dem Kontaktstück 8 erreicht, was zu einer Verminderung des Prellens und zu einem leichteren Aufreißen des Kontakts bei einer leichten Verschweißung führt.

In den FIG 3 und 4 ist eine weitere Ausführungsform einer erfindungsgemäß gestalteten Kontaktanordnung gezeigt, wobei das Relaissystem nicht mehr dargestellt ist. Bei dieser Ausführungsform ist ein Anker 14 (der nur teilweise dargestellt ist) mit einer bewegbaren Kontaktfeder 15 gekoppelt, d. h. unmittelbar verbunden oder auch über ein Zwischenorgan betätigt, dessen Kontaktstück 16 mit einem Kontaktstück 18 einer Gegenkontaktfeder 17 zusammenwirkt. Die bewegt Kontaktfeder 15 kann dabei mehr oder weniger starr mit dem Anker verbunden sein, da sie keine hohe Elastizität benötigt. Denn in diesem Fall ist auch die Gegenkontaktfeder 17 elastisch, sie kann also beim Schließen des Kontaktes den Überhub des Ankers aufnehmen. Die Gegenkontaktfeder 17 ist dabei durch einen schräg verlaufenden Vorspannknick 20 gegen eine Abstützplatte 19 vorgespannt, wobei sie im Ruhezustand an der Kante 19a dieser Abstützplatte aufliegt. Die Wirkung des schrägen Vorspannknicks ist die gleiche wie bei dem vorher beschriebenen Beispiel. Die Vorspannkraft ist allerdings in diesem Fall höher und liegt nahezu in der Höhe der Kontaktkraft. Ansonsten gelten alle Ausgestaltungsmöglichkeiten des vorherigen Beispiels auch für das Beispiel gemäß FIG 3 und 4.

## Patentansprüche

1. Kontaktanordnung für ein Relais mit einer Kontaktfeder (5; 17), deren Federschenkel (5b) mit einem Ende befestigt ist und mit seinem freien Ende (5a) gegen ein Gegenkontaktelement (7; 15) durch mindestens einen quer zu seiner Längsrichtung verlaufenden Vorspannknick (10; 20) vorgespannt ist, wobei das freie Ende (5a) im Schließzustand des Kontaktes mit einem Kontaktstück (6; 18) auf dem Gegenkontaktelement (7, 8; 15, 16) aufliegt und im Öffnungszustand des Kontaktes durch ein Betätigungs- oder Abstützorgan (4; 19) von dem Gegenkontaktelement (7; 15) abgehoben ist, welches mittels einer quer zur Längsrichtung der Kontaktfeder (5; 17) verlaufenden Auflagekante (4a) an der Kontaktfeder im Bereich zwischen dem Vorspannknick (10; 20) und dem freien Ende (5a) der Kontaktfeder angreift, **dadurch gekennzeichnet,** daß die Knicklinie des Vorspannknicks (10; 20) der Kontaktfeder (5; 17) gegenüber der Auflagekante (4a) des Betätigungs-oder Abstützorgans (4; 19) unter einem spitzen Winkel (α) verläuft.

2. Kontaktanordnung nach Anspruch 1, **dadurch gekennzeichnet,** daß das Betätigungs- oder Abstützorgan (4) zwischen dem Vorspannknick (10) und dem Kontaktstück (6) an dem Federschenkel (5b) angreift.

3. Kontaktanordnung nach Anspruch 2, **dadurch gekennzeichnet,** daß das Betätigungsorgan ein Anker ist, auf den die Kontaktfeder (5) mit ihrem eingespannten Ende (5c) befestigt ist und an dessen Auflagekante (4a) sich der Federschenkel im Öffnungszustand des Kontakts abstützt.

4. Kontaktanordnung nach einem der Ansprüche 1 bis 3, **dadurch gekennzeichnet,** daß der Vorspannknick (10) unter einem Winkel zwischen 0° und 30° zur Auflagekante (4a) des Betätigungsorgans verläuft.

5. Kontaktanordnung nach Anspruch 4, **dadurch gekennzeichnet,** daß der Vorspannknick unter einem Winkel von annähernd 5° zur Auflagekante (4a) verläuft.

6. Kontaktanordnung nach einem der Ansprüche 1 bis 5, **dadurch gekennzeichnet,** daß mehrere Vorspannknicke vorgesehen sind, die gleichsinnig schräg oder entgegengesetzt schräg zur Auflagekante verlaufen.

7. Kontaktanordnung nach einem der Ansprüche 1 bis 6, **dadurch gekennzeichnet,** daß die Kontaktfeder (17) eine Gegenkontaktfeder ist, die im Öffnungszustand gegen eine Abstützplatte (19) vorgespannt ist.

## Claims

1. Contact arrangement for a relay having a contact spring (5; 17) whose spring limb (5b) is attached at one end and which is prestressed at its free end (5a) against a mating contact element (7; 15) by means of at least one prestressing bend (10; 20) which runs transversely with respect to its longitudinal direction, the free end (5a) resting on the mating contact element (7, 8; 15, 16), in the closed state of the contact, with a contact piece (6; 18), and being lifted off the mating contact element (7; 15) by means of an operating or supporting device (4; 19) in the open state of the contact, which mating contact element engages by means of a bearing edge (4a), which runs transversely with respect to the longitudinal direction of the contact spring (5; 17), on the contact spring in the region between the prestressing bend (10; 20) and the free end (5a) of the contact spring, characterised in that the bending line of the prestressing bend (10; 20) of the contact spring (5; 17) runs at an acute angle (α) with respect to the bearing edge (4a) of the operating or supporting device (4; 19).

2. Contact arrangement according to Claim 1, characterised in that the operating or supporting device (4) engages on the spring limb (5b) between the prestressing bend (10) and the contact piece (6).

3. Contact arrangement according to claim 2, characterised in that the operating device is an armature on which the contact spring (5) is mounted at its clamped-in end (5c) and on whose bearing edge (4a) the spring limb is supported in the open state of the contact.

4. Contact arrangement according to one of Claims 1 to 3, characterised in that the prestressing bend (10) runs at an angle of between 0° and 30° with respect to the bearing edge (4a) of the operating device.

5. Contact arrangement according to Claim 4, characterised in that the prestressing bend runs at an angle of approximately 5° with respect to the bearing edge (4a).

6. Contact arrangement according to one of Claims 1 to 5, characterised in that a plurality of prestressing bends are provided which run obliquely in the same direction or obliquely in the opposite direction with respect to the bearing edge.

7. Contact arrangement according to one of Claims 1 to 6, characterised in that the contact spring (17) is a mating contact spring which is prestressed against a supporting plate (19) in the open state.

## Revendications

1. Dispositif de contact pour un relais comportant un ressort de contact (5;17), dont la branche (5b) est fixée à une extrémité et est précontrainte, par son extrémité libre (5a), contre un élément de contact antagoniste (5;17) par suite de la présence d'un coude de précontrainte (10;20) qui s'étend transversalement par rapport à sa direction longitudinale, et dans lequel, lorsque le contact est à l'état fermé, l'extrémité libre (5a) s'applique par une pièce de contact (6;18) sur l'élément de contact antagoniste (7,8; 15,16) et, lorsque le contact est à l'état ouvert, est écarté, par un élément d'actionnement ou d'appui (4;19), de l'élément de contact antagoniste (7;15), qui attaque, au moyen d'une arête d'application (4a), qui s'étend transversalement par rapport à la direction longitudinale du ressort de contact (5;17), contre le ressort de contact dans la zone située entre le coude de précontrainte (10;20) et l'extrémité libre (5a) du ressort de contact, caractérisé par le fait que la ligne du coude de précontrainte (10;20) du ressort de contact (5;17) fait un angle aigu (α) par rapport à l'arête d'application (4a) de l'élément d'actionnement ou d'application (4;19).

2. Dispositif de contact suivant la revendication 1, caractérisé par le fait que l'élément d'actionnement ou d'appui (4) attaque la branche (5b) du ressort entre le coude de précontrainte (10) et la pièce de contact (6).

3. Dispositif de contact suivant la revendication 2, caractérisé par le fait que l'élément d'actionnement est une armature qui est fixée à l'extrémité serrée (5c) du ressort de contact (5) et contre l'arête d'application (4a) de laquelle s'applique la branche du ressort lorsque le contact est à l'état ouvert.

4. Dispositif de contact suivant l'une des revendications 1 à 3, caractérisé par le fait que le coude de précontrainte (10) fait un angle compris entre 0° et 30° par rapport à l'arête d'application (4a) de l'élément d'actionnement.

5. Dispositif de contact suivant la revendication 4, caractérisé par le fait que le coude de précontrainte fait un angle égal approximativement à 5° par rapport à l'arête d'application (4a).

6. Dispositif de contact suivant l'une des revendications 1 à 5, caractérisé par le fait qu'il est prévu plusieurs coudes de précontrainte, qui s'étendent obliquement dans le même sens ou en sens opposé par rapport à l'arête d'application.

7. Dispositif de contact suivant la revendication 1 à 6, caractérisé par le fait que le ressort de contact (17) est un ressort de contact antagoniste, qui, à l'état ouvert, est précontraint contre une plaque d'appui (19).
